# EUROPÄISCHE PATENTSCHRIFT

(11) **EP 2 355 938 B1**
(45) Veröffentlichungstag und Bekanntmachung des Hinweises auf die Patenterteilung: **26.12.2012**
(21) Anmeldenummer: 09763901.7
(22) Anmeldetag: 11.11.2009
(51) Int. Cl.: B07C 3/06

(54) **POSTSORTIERANLAGE MIT MEHREREN AUSGABEEINRICHTUNGEN UND POSTSORTIERVERFAHREN**
MAIL SORTING SYSTEM HAVING SEVERAL OUTPUT DEVICES AND MAIL SORTING METHOD
INSTALLATION DE TRI POSTAL COMPORTANT PLUSIEURS DISPOSITIFS DE SORTIE, ET PROCÉDÉ DE TRI POSTAL

(30) Priorität: 14.11.2008 DE 102008057408; 25.11.2008 DE 102008058843; 23.12.2008 DE 102008062843
(43) Veröffentlichungstag der Anmeldung: 17.08.2011
(73) Patentinhaber: Siemens Aktiengesellschaft, 80333 München (DE)
(72) Erfinder: BALOGH, Zsolt, 88250 Weingarten (DE); ZIMMERMANN, Armin, 78465 Konstanz (DE)
(86) Internationale Anmeldenummer: PCT/EP2009/064962
(87) Internationale Veröffentlichungsnummer: WO 2010/055047

(56) Entgegenhaltungen:
- EP-B1- 0 634 957
- US-B2- 6 634 639

## Beschreibung

Die Erfindung betrifft eine Sortieranlage zum Sortieren von flachen Gegenständen, insbesondere von Postsendungen, und ein Verfahren zum Sortieren derartiger Gegenstände.

Eine Vorrichtung mit den Merkmalen des Oberbegriffs des Anspruchs 1 und ein Verfahren mit den Merkmalen des Oberbegriffs des Anspruchs 14 sind aus EP 634957 B1 bekannt. Mehrere Postsendungen durchlaufen zweimal die in EP 634957 B1 beschriebene Sortieranlage. Nach dem ersten Durchlauf schleust die Sortieranlage die Postsendungen in jeweils eine von vielen Ausgabeeinrichtungen der Sortieranlage aus. Eine Fördereinrichtung transportiert die Postsendungen zurück zu einer Zuführeinrichtung der Sortieranlage. Diese führt die Postsendungen für einen zweiten Sortierlauf der Sortieranlage zu.

Im US 6,634,639 B2 wird eine Vorrichtung zum Stapeln von aufrecht stehenden Gegenständen, z.B. flachen Postsendungen, beschrieben. Die Gegenstände werden aufrecht stehend zu einer Ausgabeeinrichtung transportiert. Diese Ausgabeeinrichtung umfasst einen Boden ("bottom plate 2"), eine ortsfeste Seitenwand ("side plate 3"), ein Führungselement ("guide.5") und ein Stützelement ("support plate 4"). Das Stützelement 4 ist an einer Führungsschiene ("guide barr 6") der Seitenwand 3 beweglich befestigt. Der Boden 2 ist abschüssig zur Seitenwand 3 hin geneigt. Ein einzeln stapelnder flacher Gegenstand wird zwischen das Führungselement 5 und das Stützelement 4 transportiert, und zwar von zwei Endlos-Förderbändern 81, 82. Der Gegenstand rutscht den abschüssigen Boden 2 hinab, bis er gegen die Seitenwand 3 stößt. Ein Stapel flacher Gegenstände wächst zwischen dem Führungselement 5 und dem Stützelement 4.

In US 6,501,041 B1 wird eine Sortieranlage mit einer Ausschleuseinrichtung ("sortation mechanism 18") beschrieben. Diese Ausschleuseinrichtung schleust eine Postsendung abhängig von ihrer Zustelladresse in einen Pfad aus, der zu einer Rutsche ("chute 28") führt. Von dort fallen die Postsendungen in einen Behälter ("container 30"). Ein Förderband transportiert die gefüllten Behälter zurück zu einer Zuführeinrichtung.

In EP 1985380 A1 wird ein System zum Handhaben von Postgutbehältern beschrieben. Die Behälter werden aus Ausgabeeinrichtungen abtransportiert.

In US 7,080,739 B2 wird eine Sortieranlage mit einer Zuführeinrichtung ("unit 5 for sorting and recognizing postal articles") und zwei horizontalen Reihen von Ausgabeeinrichtungen ("sort outlets 7 with bins 4") beschrieben. Die Reihen 6a, 6b liegen schräg übereinander.

Der Erfindung liegt die Aufgabe zugrunde, eine Vorrichtung mit den Merkmalen des Oberbegriffs des Anspruchs 1 und ein Verfahren mit den Merkmalen des Oberbegriffs des Anspruchs 14 bereitzustellen, die einen Stapel ausgeschleuster Gegenstände in der jeweiligen Ausgabeeinrichtung zu halten vermag, ohne dass die Ausgabeeinrichtungen durch Seitenwände voneinander getrennt zu sein brauchen.

Die Aufgabe wird durch eine Vorrichtung mit den Merkmalen des Anspruchs 1 und ein Verfahren mit den Merkmalen des Anspruchs 14 gelöst. Vorteilhafte Ausgestaltungen sind in den Unteransprüchen angegeben.

Die lösungsgemäße Sortieranlage ist dazu ausgestaltet, flache Gegenstände zu sortieren. Jeder flache Gegenstand erstreckt sich in jeweils einer Gegenstandsebene.

Die Sortieranlage umfasst
- eine Ausschleusvorrichtung und
- eine Anordnung mit mindestens zwei Ausgabeeinrichtungen.

Die Ausgabeeinrichtungen der Anordnung sind - gesehen entlang einer Längsachse - hintereinander angeordnet.

Die Ausschleusvorrichtung ist dazu ausgestaltet, jeden zu sortierenden flachen Gegenstand in jeweils eine der Ausgabeeinrichtungen der Anordnung auszuschleusen. Die Ausschleusvorrichtung schleust die Gegenstände so aus, dass die in dieselbe Ausgabeeinrichtung ausgeschleusten Gegenstände einen Stapel bilden. Hierbei schleust die Ausschleusvorrichtung jeden Gegenstand in dieselbe Stapelrichtung aus.

Jede Ausgabeeinrichtung weist jeweils einen Boden auf. Der Boden jeder Ausgabeeinrichtung der Anordnung steigt - gesehen in eine Ansteigerichtung - gegen die Horizontale an. Die Ansteigerichtung steht senkrecht auf der Stapelrichtung. Die Ansteigerichtung verläuft parallel zu der Längsachse.

Zwischen den Böden von zwei benachbarten Ausgabeeinrichtungen der Anordnung tritt eine Kante auf. Diese Kante fällt - gesehen in die Ansteigerichtung - senkrecht oder schräg nach unten ab.

Die Böden der Ausgabeeinrichtungen haben - gesehen in die Stapelrichtung - insgesamt eine sägezahnförmige Oberfläche, nämlich einen Sägezahn pro Ausgabeeinrichtung. Die Kontur jedes Sägezahns umfasst einen längeren ansteigenden Bereich (gebildet durch den in Ansteigerichtung ansteigenden Boden einer Ausgabeeinrichtung) und eine kürzere steil oder senkrecht abfallende Kante (Übergang zwischen zwei Ausgabeeinrichtungen). Diese Kante verhindert, dass ein Stapel von einer Ausgabeeinrichtung in eine benachbarte Ausgabeeinrichtung verschoben werden kann. Diese mindestens eine Kante erspart die Notwendigkeit, zwei benachbarte Ausgabeeinrichtungen durch eine Seitenwand voneinander zu trennen.

Die flachen Gegenstände in einer Ausgabeeinrichtung werden durch die Schwerkraft und den geneigten Boden dieser Ausgabeeinrichtung gedreht, und zwar um eine Drehachse, die senkrecht auf den Gegenstandsebenen der Gegenstände steht und parallel zur Stapelrichtung verläuft. Die dergestalt gedrehten Gegenstände rutschen aufgrund ihres Gewichts entgegen der Ansteigerichtung über den Boden, bis sie an die Kante zur benachbarten Ausgabeeinrichtung stoßen. Dadurch werden die Gegenstände automatisch an zwei Kanten ausgerichtet, nämlich an der Unterkante und einer Seitenkante jedes Gegenstands, ohne dass hierfür Seitenwände vorgesehen zu sein brauchen.

Die lösungsgemäße Vorrichtung spart Platz ein, weil keine Seitenwände erforderlich sind. Durch das Fortlassen von Seitenwänden lässt sich wahlweise mindestens einer der beiden folgenden Vorteile erzielen:
- Die Abfolge der Ausgabeeinrichtungen erfordert - gesehen entlang der Längsachse - weniger Fläche ("footprint") als Ausgabeeinrichtungen mit Seitenwände, denn eine Seitenwand hat zwangsläufig eine Dicke.
- Jede einzelne Ausgabeeinrichtung lässt sich - gesehen senkrecht zur Stapelrichtung - verbreitern, kann also breitere Gegenstände aufnehmen, ohne dass die Abfolge von Ausgabeeinrichtungen - gesehen entlang der Längsachse - länger wird. Dies wird wiederum erzielt, weil Seitenwände eingespart werden, die eine Dicke haben. Eine breitere Ausgabeeinrichtung vermag ein größeres Spektrum von flachen Gegenständen aufzunehmen.

Man kann eine bestehende Sortieranlage dadurch umrüsten, dass man die bestehenden Ausgabeeinrichtungen, die noch Seitenwände aufweisen, durch lösungsgemäße Ausgabeeinrichtungen ohne Seitenwände ersetzt. Weitere Umbauten an der Sortieranlage sind nicht erforderlich. Insbesondere lässt sich eine bereits vorhandene Ausschleusvorrichtung weiter verwenden.

Dank des lösungsgemäßen Verfahrens lässt sich ein Stapel flacher Gegenstände von einer Ausgabeeinrichtung auf eine Fördereinrichtung umsetzen, ohne dass der Stapel zunächst auf eine separate Arbeitsfläche umgesetzt werden müsste. Der Stapel lässt sich drehen. Auch ohne den Stapel umzusetzen, ist es möglich, den Stapel zu drehen, z. B. so weit, dass die Stapelrichtung des gedrehten Stapels parallel zur Längsachse (in die sich die Ausgabeeinrichtungen erstrecken) zeigt und jede Gegenstandsebene senkrecht auf der Längsachse steht. Der gedrehte Stapel lässt sich leichter transportieren als ein nicht gedrehter Stapel. Außerdem befindet sich derjenige Gegenstand, der als erster ausgeschleust wurde, nach dem Umsetzen vorne im Stapel, was oft gewünscht wird.

Weil keine Seitenwände zwischen den Ausgabefächern vorhanden sind, lässt sich die Fläche, die von den Böden gebildet wird, als Arbeitsfläche verwenden. Sobald sich in einer Ausgabeeinrichtung kein Stapel mehr befindet, lässt sich ein Stapel, der in die benachbarte Ausgabeeinrichtung ausgeschleust wurde, in Ansteigerichtung drehen, und zum Drehen stehen die Böden beider Ausgabeeinrichtungen zur Verfügung.

Vorzugsweise weist der Boden mindestens einer Ausgabeeinrichtung wenigstens in einem Teilbereich eine schuppenförmige Oberfläche auf. Diese Schuppen erschweren, dass ein Gegenstand in die Ansteigerichtung verschoben wird. Die Kante und die Schuppen halten somit zusammen einen Gegenstand in der Ausgabeeinrichtung fest.

Vorzugsweise weist der Boden einer Ausgabeeinrichtung einen steileren und einen flacheren Bereich auf, wobei die Kante zwischen den beiden Bereichen senkrecht zur Ansteigerichtung und parallel zur Kante zwischen der Ausgabeeinrichtung und der benachbarten Ausgabeeinrichtung verläuft. Diese Ausgestaltung ermöglicht es, dass flache Gegenstände an der Kante ausgerichtet werden, weil der steilere Bereich bewirkt, dass die Gegenstände gegen die Kante rutschen. Der jeweilige Schwerpunkt eines Gegenstands liegt oberhalb des steileren Bereichs, so dass die Gegenstände auf dem steileren Bereich ruhen, nicht auf dem flacheren. Der flachere Bereich reduziert die Höhe der Reihe von Ausgabeeinrichtungen, was häufig gewünscht ist.

Vorzugsweise durchlaufen die Gegenstände nacheinander die Sortieranlage. Die Sortieranlage misst für jeden Gegenstand, welchen Wert ein vorgegebenes Merkmal für diesen Gegenstand annimmt. Die Ausschleusvorrichtung schleust jeden Gegenstand abhängig vom gemessenen Merkmalswert in eine der Ausgabeeinrichtungen aus.

Jeder zu sortierende Gegenstand erstreckt sich in einer Gegenstandsebene. Die Ausschleusvorrichtung schleust die Gegenstände vorzugsweise so aus, dass diejenigen Gegenstände, die in dieselbe Ausgabeeinrichtung ausgeschleust wurden. einen Stapel bilden. Die Stapelrichtung dieses Stapels steht senkrecht auf den Gegenstandsebenen der flachen Gegenstände.

Im Folgenden wird die Erfindung anhand eines Ausführungsbeispiels beschrieben. Dabei zeigen:
- Fig. 1: vier in einer Reihe nebeneinander liegende Ausgabeeinrichtungen;
- Fig. 2: zwei Ausgabeeinrichtungen im Querschnitt;
- Fig. 3: eine Abwandlung der Ausgestaltung von Fig. 2, bei der der Boden zwei Bereiche aufweist, die unterschiedlich stark geneigt sind;
- Fig. 4: den ersten Schritt eines Verfahrens, durch den ein Stapel Postsendungen aus einer Ausgabeeinrichtung auf das Förderband umgesetzt wird;
- Fig. 5: den zweiten Schritt des Verfahrens, durch den der Stapel aus der Ausgabeeinrichtung auf das Förderband umgesetzt wird;
- Fig. 6: den dritten Schritt des Verfahrens, durch den der Stapel aus der Ausgabeeinrichtung auf das Förderband umgesetzt wird;
- Fig. 7: den vierten Schritt des Verfahrens, durch den der Stapel aus der Ausgabeeinrichtung auf das Förderband umgesetzt wird;
- Fig. 8: den fünften Schritt des Verfahrens, durch den der Stapel aus der Ausgabeeinrichtung auf das Förderband umgesetzt wird.
- Fig. 9: den ersten Schritt beim Zurückziehen des Paddels;
- Fig. 10: den zweiten Schritt beim Zurückziehen des Paddels: die Stützfläche wird durch eine Drehung um eine waagrechte Drehachse hochgeklappt;
- Fig. 11: den dritten Schritt beim Zurückziehen des Paddels: die Stützfläche wird um eine senkrechte Drehachse gedreht;
- Fig. 12: den vierten Schritt beim Zurückziehen des Paddels: das Paddel wird zurückgeschoben;
- Fig. 13: den fünften Schritt beim Zurückziehen des Paddels. der Stapel wird aus der Ausgabeeinrichtung hinausgeschoben;
- Fig. 14: den sechsten Schritt beim Zurückziehen des Paddels.

Im Ausführungsbeispiel wird die Sortieranlage dazu eingesetzt, flache Postsendungen (insbesondere Standardbriefe, Großbriefe, Postkarten und/oder Kataloge) zu sortieren. Jede Postsendung erstreckt sich in einer Gegenstandsebene und hat eine Vorderseite und eine Rückseite. Auf einer Seite jeder Postsendung sind Angaben zu einer Zustelladresse aufgetragen, an den die Postsendung zu transportieren ist, und zwar in einer Form, die von einem Menschen gelesen werden kann, und /oder in Form eines Strichmusters ("bar code") oder einer sonstigen Codierung.

Die Sortieranlage umfasst folgende Bestandteile:
- eine Zuführeinrichtung ("feeder") mit einem Vereinzeler,
- eine Transporteinrichtung,
- eine Leseeinrichtung,
- eine Ausschleusvorrichtung,
- eine Vielzahl von Ausgabeeinrichtungen,
- eine Fördereinrichtung und
- eine Maschinensteuerung.

Ein Stapel mit zu sortierenden Postsendungen wird der Zuführeinrichtung zugeführt. Die Postsendungen stehen beim Zuführen aufrecht. Ein Förderband der Zuführeinrichtung transportiert die Postsendungen zum Vereinzeler. Dieser Vereinzeler vereinzelt den Stapel mit den Postsendungen, indem er nacheinander jeweils eine Postsendung vom Stapel abzieht. Dadurch erzeugt der Vereinzeler eine Abfolge von aufrecht stehenden Postsendungen, die zueinander beabstandet sind.

Die Transporteinrichtung transportiert die Abfolge von zueinander beabstandeten und aufrecht stehenden Postsendungen durch die Sortieranlage. Vorzugsweise umfasst die Transporteinrichtung ein System von mehreren vertikal angeordneten Endlos-Förderbändern, von denen jeweils zwei eine aufrecht stehende Postsendung zeitweise zwischen sich einklemmen und sich mit gleicher Geschwindigkeit drehen.

Während des Transports passieren die Postsendungen die Leseeinrichtung. Die Leseeinrichtung erzeugt jeweils ein digitales Abbild von derjenigen Seite einer Postsendung, auf der die Angaben zur Zustelladresse aufgebracht sind. Die Leseeinrichtung wertet dieses Abbild aus und versucht zunächst, automatisch die Zustelladresse zu entziffern, z. B. per "Optical Character Recognition" (OCR) oder per "bar code reading". Gelingt dies nicht, so wird das Abbild auf einem Bildschirm einer Videocodierstation dargestellt. Ein Bearbeiter liest die Zustelladresse und gibt diese in eine Tastatur o. ä. ein.

Die Maschinensteuerung wertet einen rechnerverfügbaren Sortierplan aus. Dieser Sortierplan ordnet jeder möglichen Zustelladresse einer Postsendung jeweils eine Ausgabeeinrichtung zu. Dadurch legt der Sortierplan fest, Postsendungen mit welchen Zustelladressen in welche Ausgabeeinrichtung ȧuszuschleusen sind. Im Ausführungsbeispiel gibt es erheblich mehr mögliche Zustelladressen als Ausgabeeinrichtungen, so dass der Sortierplan einer Ausgabeeinrichtung in der Regel mehrere Zustelladressen zuordnet. Möglich ist, dass der Sortierplan einzelne Ausgabeeinrichtungen für jeweils nur eine einzige Zustelladresse reserviert, weil an diese Zustelladresse viele Postsendungen gerichtet sind. Beispielsweise fungiert eine Ausgabeeinrichtung als Überlauffach und eine weitere Ausgabeeinrichtung als Fach für Postsendungen, die sich als nicht maschinenfähig erweisen.

Die Transporteinrichtung transportiert die Postsendung weiter zur Ausschleusvorrichtung. Diese umfasst bevorzugt eine Abfolge von Weichen, nämlich jeweils mindestens eine Weiche pro Ausgabeeinrichtung. Jeweils ein Ausschleusungspfad verbindet den Transportpfad mit der Ausgabeeinrichtung. Die Weiche lenkt wahlweise eine Postsendung in den Ausschleusungspfad um oder belässt die Postsendung im Transportpfad.

Gemessen wird die tatsächliche Transportgeschwindigkeit jedes Transportpfads. Die Maschinensteuerung "weiß" daher, zu welchem Zeitpunkt sich jede Postsendung an welcher Stelle in der Transporteinrichtung befindet. Außerdem "kennt" die Maschinensteuerung die jeweilige Zustelladresse jeder Postsendung, nachdem die Leseeinrichtung diese Zustelladresse entziffert hat. Die Maschinensteuerung steuert diejenige Weiche an, die den Transportpfad mit demjenigen Ausschleusungspfad verbindet, der zu derjenigen Ausgabeeinrichtung führt, in die die Postsendung gemäß der gelesenen Zustelladresse und dem Sortierplan auszuschleusen ist. Die Postsendung wird mit Hilfe der Weiche aus dem Transportpfad ausgeschleust und auf dem Ausschleusungspfad zur Ausgabeeinrichtung transportiert.

Die Vielzahl von Ausgabeeinrichtungen sind - gesehen entlang einer Längsachse - hintereinander angeordnet. Im Ausführungsbeispiel wird mit "Längsrichtung" eine Richtung parallel zur Längsachse bezeichnet, die von der Zuführeinrichtung weg zeigt. Möglich ist, dass die Ausgabeeinrichtungen in mehreren Reihen angebracht sind und die Reihen senkrecht oder schräg übereinander angeordnet sind. Möglich ist auch, dass zwei Reihen von Ausgabeeinrichtungen in einer Ebene liegen und die Ausschleusvorrichtung zwischen den beiden Reihen von Ausgabeeinrichtungen liegt. Jede Reihe erstreckt sich entlang der Längsrichtung L.

Fig. 1 zeigt vier in einer Reihe nebeneinander liegende Ausgabeeinrichtungen 2.1, 2.2, 2.3 und 2.4 sowie ein Förderband 1. Die vier gezeigten Ausgabeeinrichtungen 2.1, 2.2, 2.3 und 2.4 erstrecken sich hintereinander in eine Längsrichtung L. Das Endlos-Förderband 1 ist dazu ausgestaltet, einen Gegenstand in die Transportrichtung T zu transportieren, wenn der Gegenstand auf dem Förderband steht, und ist u. a. um eine Führungsrolle 6 herum geführt.

Jede Ausgabeeinrichtung 2.1, 2.2, ... umfasst einen Boden. Dieser Boden steigt - gesehen in eine Ansteigerichtung A - gegen die Horizontale an. Der Boden steigt beispielsweise in einem Winkel von 2 Grad bis 4 Grad zur Horizontalen an.

Unter "Ansteigerichtung" einer Ausgabeeinrichtung 2.1, 2.2, ... wird im Ausführungsbeispiel eine Projektion einer Gerade oder eines Streckenzugs auf eine waagrechte Ebene verstanden. Diese Gerade oder dieser Streckenzug befindet sich auf dem Boden der Ausgabeeinrichtung 2.1, 2.2, ... und verläuft parallel zur Längsachse L. Die Projektion entsteht durch eine senkrechte Projektion, die auch senkrecht auf der Längsachse L steht.

In einer Ausführungsform verläuft die Ansteigerichtung A parallel zur Längsrichtung L, also ebenfalls von der Zuführeinrichtung weg. In einer alternativen Ausführungsform verläuft die Ansteigerichtung A entgegen der Längsrichtung L und entgegen der Transportrichtung T, also zur Zuführeinrichtung hin. In den Figuren wird diese alternative Ausführungsform gezeigt und durch einen Pfeil A angedeutet.

In einer Ausgestaltung besitzt die Sortieranlage zwei senkrecht oder schräg übereinander liegende Reihen von Ausgabeeinrichtungen. Eine derartige Sortieranlage wird z. B. in US 7080739 B2 beschrieben. Möglich ist, dass die Böden aller Ausgabeeinrichtungen so wie gerade beschrieben geneigt sind.

Möglich ist auch, dass nur die Böden der unteren Reihe geneigt sind und die Ausgabeeinrichtungen der oberen Reihe ebene Böden und Seitenwände aufweisen. Nur die Ausgabeeinrichtungen der unteren Reihe lassen sich so gut erreichen, dass sich ihre Böden als Arbeitsflächen zum Drehen eines Stapels verwenden lassen.

Zwischen den Böden von jeweils zwei benachbarten Ausgabeeinrichtungen tritt eine Kante auf. Diese Kante fällt - gesehen in Ansteigerichtung A - senkrecht oder schräg nach unten ab. Dadurch haben die Böden der Ausgabeeinrichtungen einer Reihe eine obere Abschlusskante, die - gesehen in eine Richtung senkrecht auf die Längsrichtung L - eine sägezahnförmige Kontur hat, nämlich jeweils einen Sägezahn pro Ausgabeeinrichtung.

Der in die Ansteigerichtung A ansteigende Boden bewirkt, dass die Postsendungen um eine Achse gedreht werden, die parallel zur Stapelrichtung SR verläuft und senkrecht auf der Gegenstandsachse jeder Postsendung steht. Dadurch rutschen die Postsendungen in einer Ausgabeeinrichtung 2.1, 2.2, ... entgegen der Ansteigerichtung A hinab, bis sie an die Kante zur benachbarten Ausgabeeinrichtung anstoßen. Dadurch werden die Postsendungen an ihren Unterkanten und an einer seitlichen Kante ausgerichtet.

Vorzugsweise steigt jeder Boden - gesehen in die Ansteigerichtung A - genauso stark an wie die nachfolgende Kante abfällt. Dadurch befinden sich die Böden der Ausgabeeinrichtungen 2.1, 2.2, ... einer Reihe "im Mittel" auf gleicher Höhe. Möglich ist aber auch, dass die Ausgabeeinrichtung - gesehen in die Längsrichtung L - "im Durchschnitt" ansteigen oder abfallen.

Im Ausführungsbeispiel weist jeder Boden einen Bereich 3.1, 3.2, ... auf, in dem die Oberfläche wie die Schuppen eines Fischs oder die Ziegel eines Hausdachs aussieht. Dieser geschuppte Bereich 3.1, 3.2, ... erstreckt sich im Ausführungsbeispiel - gesehen in die Stapelrichtung SR - über die gesamte Breite des Bodens. Die steilen Kanten dieser Schuppen bzw. Ziegel zeigen in die der Ansteigerichtung A entgegengesetzte Richtung. Diese Schuppen bzw. Ziegel sind dadurch so angeordnet, dass sie ein Verschieben eines Gegenstands in die Ansteigerichtung A erschweren.

Im Beispiel der Fig. 1 weisen die vier gezeigten Ausgabeeinrichtungen 2.1, 2.2, 2.3 und 2.4 jeweils einen geschuppten Bereich 3.1, 3.2, 3.3 und 3.4 auf. Diese geschuppten Bereiche erschweren, dass ein Gegenstand nach rechts in die Ansteigerichtung A verschoben wird. Ein nicht geschuppter Bereich 4.1, 4.2, ... befindet sich im Ausführungsbeispiel zwischen dem geschuppten Bereich 3.1, 3.2, ... und der Fördereinrichtung 1.

In den Figuren ist zu sehen, dass jeder Boden - gesehen in die Stapelrichtung SR - zunächst jeweils einen geschuppten Bereich 3.1, 3.2, 3.3 und 3.4 aufweist, an den sich je ein nicht geschuppter Bereich 4.1, 4.2, 4.3, 4.4 anschließt. Diese Ausgestaltung bewirkt, dass die Schuppen ein Verschieben einer Postsendung erschwert, während die Postsendung ausgeschleust wird. Nachdem die Postsendung auf den Stapel aufgetroffen ist, erschwert hingegen bereits die Reibung zwischen den Postsendungen des Stapels, dass eine einzelne Postsendung verschoben wird.

Fig. 2 zeigt die beiden Ausgabeeinrichtungen 2.1 und 2.2 im Querschnitt. Das Förderband 1 befindet sich - gesehen in die Betrachtungsrichtung von Fig. 2 - hinter den beiden dargestellten Ausgabeeinrichtungen 2.2 und 2.3. Dargestellt sind die Schuppen auf den Böden der beiden Ausgabeeinrichtungen 2.2 und 2.3, u. a. die beiden Schuppen 8.2 und 8.3. Weiterhin sind die Kante 9.2 zwischen den benachbarten Ausgabeeinrichtungen 2.1 und 2.2 sowie die Kante 9.3 zwischen den benachbarten Ausgabeeinrichtungen 2.2 und 2.3 zu sehen.

Eine Stützkomponente 5.3 wird von einer Rückholkomponente entgegen der Stapelrichtung SR auf die Ausschleusvorrichtung zu bewegt. Dadurch stützt die Stützkomponente 5.3 einen Stapel in der Ausgabeeinrichtung 2.3. Der Stapel St.3 befindet sich - gesehen in die Betrachtungsrichtung von Fig. 2 - vor der Stützkomponente 5.3 der Ausgabeeinrichtung 2.3.

Die Stapelrichtung SR steht senkrecht auf der Zeichenebene von Fig. 2, und der Stapel St.3 drückt die Stützkomponente 5.3 auf das Förderband 1 zu und weg vom Betrachter der Fig. 2.

In der in Fig. 2 gezeigten Ausführungsform bildet der Boden jeder Ausgabeeinrichtung eine ebene und in einem Bereich geschuppte Fläche. In einer Fortbildung dieser Ausgestaltung ist der Boden jeder Ausgabefläche in zwei Bereiche unterteilt, die - gesehen in die Ansteigerichtung A - hintereinander liegen, also gesehen in die Stapelrichtung SR nebeneinander: einen steileren Bereich und einen flacheren Bereich. An die Kante zwischen der Ausgabeeinrichtung und der benachbarten Ausgabeeinrichtung schließt sich - gesehen in die Ansteigerichtung A - zunächst ein Bereich an, der stärker gegen die Horizontale geneigt ist, und danach ein Bereich, der weniger stark geneigt ist oder sogar waagrecht ist.

Fig. 3 zeigt schematisch diese Abwandlung der Ausgestaltung von Fig. 2. In Fig. 3 weist der Boden zwei Bereiche auf, die unterschiedlich stark geneigt sind. Dargestellt ist der Boden der Ausgabeeinrichtung 2.3, der in einen steileren Bereich 11.2 und einen flacheren Bereich 11.2 unterteilt ist. Die Neigung gegen die Horizontalen ist zur Verdeutlichung übertrieben dargestellt. Diese Ausgestaltung bewirkt, dass Postsendungen in der Ausgabeeinrichtung 2.3 noch besser an der Kante 9.4 ausgerichtet werden. Der steile Bereich 11.1 bewirkt, dass die Postsendungen entgegen der Ansteigerichtung A über den Boden der Ausgabeeinrichtung 2.3 rutschen, bis sie an die Kante 9.4 stoßen. Jedoch ist oft nicht der Platz - gesehen in vertikaler Richtung - vorhanden, um den gesamten Boden so stark entgegen der Horizontalen zu neigen, dass eine gute Ausrichtung erzielt wird. Daher schließt sich an den Bereich 11.1 der flachere Bereich 11.2 an.

Der Boden der Ausgabeeinrichtung 2.3 ist dergestalt in die beiden Bereiche 11.1 und 11.2 unterteilt, dass der Schwerpunkt jeder Postsendung oberhalb des steileren Bereichs 11.1 liegt. Dies bewirkt, dass die Unterkanten am steileren Bereich 11.1 und nicht am flacheren Bereich 11.2 ausgerichtet werden.

Wie bereits dargelegt, werden in der Regel mehrere flache Postsendungen in dieselbe Ausgabeeinrichtung ausgeschleust - nämlich alle Postsendungen, deren Zustelladressen diese Ausgabeeinrichtung zugeordnet ist. Diejenigen flachen Postsendungen, die in dieselbe Ausgabeeinrichtung ausgeschleust wurden, bilden jeweils einen Stapel. Die Stapelrichtung SR dieses Stapels steht senkrecht auf der Gegenstandsebene und im Ausführungsbeispiel auch senkrecht auf der Längsrichtung L. Im Beispiel der Figuren bilden diejenigen Postsendungen, die in die Ausgabeeinrichtung 2.3 ausgeschleust wurden, den Stapel St.3. Jede Postsendung wird in eine Stapelrichtung SR in die jeweilige Ausgabeeinrichtung ausgeschleust. Diese Stapelrichtung SR steht senkrecht auf der Transportrichtung T und auf der Ansteigerichtung A.

In Fig. 1 wird zunächst eine kleinere Postsendung Ps-1 in die Ausgabeeinrichtung 2.3 ausgeschleust, anschließend eine größere Postsendung Ps-2, anschließend weitere Postsendungen. Angedeutet ist, dass auch weitere Postsendungen des so entstehenden Stapels St.3 unterschiedlich groß sind. Weiterhin ist angedeutet, dass die Neigung des Bodens der Ausgabeeinrichtung 2.3 bewirkt, dass die Postsendungen des Stapels St.3 an der Kante 9.4 ausgerichtet werden, wobei die Kante 9.4 zwischen den benachbarten Ausgabeeinrichtungen 2.3 und 2.4 verläuft.

Jede Ausgabeeinrichtung weist außerdem jeweils eine Ausgabeeinrichtungs-Stützkomponente auf. Diese Stützkomponente umfasst eine Stützfläche, ein mit der Stützfläche fest verbundenes Verbindungsglied und eine Führungsschiene. Die Stützfläche und das Verbindungsglied haben im Ausführungsbeispiel zusammen die Form eines Paddels. Die Führungsschiene verläuft parallel zur Stapelrichtung SR. Das Verbindungsglied ist fest mit der Stützfläche verbunden und vermag in der Führungsschiene hin- und herzugleiten.

In den Figuren sind die Paddel 5.1, 5.2, 5.3 und 5.4 sowie die Führungsschienen 7.1, 7.2, 7.3 und 7.4 der Ausgabeeinrichtungen 2.1, 2.2, 2.3 und 2.4 zu sehen. Das Paddel 5.1 ist entlang der Führungsschiene 7.1 in die Stapelrichtung SR und in die entgegengesetzte Richtung hin- und herverschiebbar, und das entsprechende gilt für die übrigen drei gezeigten Paddel 5.2, 5.3 und 5.4.

In Fig. 2 werden das Paddel 5.2 mit der Stützfläche 12.2 und dem Verbindungsglied 13.2 sowie das Paddel 5.3 mit der Stützfläche 12.3 und dem Verbindungsglied 13.3 gezeigt.

Die Ausgabeeinrichtungs-Stützkomponente verhindert, dass der Stapel von Postsendungen in der Ausgabeeinrichtung umkippt. Die Postsendungen werden gegen das Paddel in die Ausgabeeinrichtung ausgeschleust. Der wachsende Stapel verschiebt das Paddel in die Stapelrichtung SR weg von der Weiche auf das Förderband 1 zu und damit senkrecht zur Längsrichtung L.

Das Verbindungsglied ist mit einer Rückholkomponente, vorzugsweise eine Feder, verbunden. Der wachsende Stapel verschiebt das Paddel entgegen der Kraft der Rückholkomponente. Das Paddel drückt den Stapel daher wieder auf die Weiche zu. Dies verhindert ein Umfallen des Stapels.

Weil der Boden jeder Ausgabeeinrichtung in Ansteigerichtung A ansteigt und außerdem eine schuppenförmige Oberfläche besitzt, wird das Verschieben eines Stapels quer zur Stapelrichtung SR entgegen der Längsrichtung L erschwert. Der Stapel müsste hangaufwärts und über die steilen Kanten der Schuppen verschoben werden. Die steilen Kanten zwischen den Ausgabeeinrichtungen verhindern, dass der Stapel von einer Ausgabeeinrichtung in die Längsrichtung L in die benachbarte Ausgabeeinrichtung verschoben wird.

An die Reihe oder Reihen von Ausgabeeinrichtungen grenzt eine Fördereinrichtung so an, dass der Abstand zwischen den Ausgabeeinrichtungen 2.1, 2.2,... und der Fördereinrichtung gering ist, z. B. unter 10 cm. Der Abstand ist so gering, dass ein Stapel Postsendungen sich leicht von der Reihe der Ausgabeeinrichtungen auf die Fördereinrichtung umsetzen lässt.

Die Fördereinrichtung umfasst das waagrechte Endlos-Förderband 1. Dieses Förderband 1 erstreckt sich in Längsrichtung L an einer Reihe von Ausgabeeinrichtungen entlang. Das Förderband 1 ist dazu ausgestaltet, einen Stapel Postsendungen aus einer Ausgabeeinrichtung entgegen der Längsrichtung L zurück zur Zuführeinrichtung zu transportieren, und zwar in die Transportrichtung T. Dadurch vermag die Sortieranlage ein "n-pass sorting" durchzuführen, also die Postsendungen in mehreren Sortierläufen zu sortieren. Indem die Sortieranlage in mehreren Sortierläufen sortiert, vermag die Sortieranlage auf deutlich mehr Zustelladressen zu sortieren, als die Sortieranlage Ausgabeeinrichtungen aufweist. Verfahren zum "n-pass sorting" werden z. B. in EP 948416 B1, EP 1425113 B1 und US 2005/0205473 A1 beschrieben.

Ein Stapel Postsendungen muss dann aus einer Ausgabeeinrichtung 2.1, 2.2, 2.3, ... entnommen und auf das Förderband 1 umgesetzt werden, wenn mindestens eine der folgenden beiden Voraussetzungen erfüllt ist:
- Die Ausgabeeinrichtung ist bis zu einem vorgegebenen Füllstand mit Postsendungen angefüllt.
- Ein vorgegebener Zeitpunkt ist erreicht, der von einem Zeitplan für den Weitertransport oder die Auslieferung von Postsendungen abhängt.

Im Ausführungsbeispiel wird hierfür jeder Stapel so gedreht, dass der Stapel nach dem Drehen in die Längsrichtung L zeigt, und nach dem Drehen auf das Förderband 1 umgesetzt.

In einer ersten Ausführungsform wird der Stapel so umgesetzt, dass diejenige Postsendung, die als letzte Postsendung in die Ausgabeeinrichtung ausgeschleust wurde, nach dem Umsetzen in Transportrichtung T vorne ist und daher als erstes die Zuführeinrichtung erreicht. Dies bewirkt, dass die Postsendungen in der umgekehrten Reihenfolge die Zuführeinrichtung erreichen, in der sie in die Ausgabeeinrichtung ausgeschleust wurden.

Fig. 4 bis Fig. 8 veranschaulichen das Umsetzen gemäß dieser ersten Ausführungsform. Der Stapel St.3 wird aus der Ausgabeeinrichtung 2.3 auf das Förderband 1 umgesetzt. Diejenige Postsendung Ps-1, die als erste in die Ausgabeeinrichtung 2.3 ausgeschleust wurde, befindet sich nach dem Umsetzen am Ende des Stapels St.3, ist also - gesehen in die Transportrichtung T - die letzte Postsendung des Stapels St.3. Zum Umsetzen wird zusätzlich die Ausgabeeinrichtung 2.2 verwendet.

In dieser ersten Ausführungsform zeigt die Ansteigerichtung A in die der Längsrichtung L entgegengesetzte Richtung, also zur Zuführeinrichtung hin. Das im Folgenden beschriebene Verfahren, um eine Ausgabeeinrichtung 2.3 zu entleeren, setzt voraus, dass diejenige Ausgabeeinrichtung 2.2 leer ist, die - gesehen in die Ansteigerichtung A - unmittelbar hinter 2.3 liegt. Der Stapel St.3 mit Postsendungen wird wie folgt aus der Ausgabeeinrichtung 2.3 entnommen: Der Stapel St.3 wird von beiden Seiten gefasst, und zwar entweder von einem Bearbeiter oder einem Handhabungsautomaten. Der Stapel St.3 wird um eine vertikale Drehachse gedreht, die bevorzugt annähernd mittig durch die zuerst ausgeschleuste Postsendung des Stapels St.3 verläuft. Der Stapel St.3 wird so gedreht, dass ein hinterer Abschnitt des Stapels St.3 auf die benachbarte Ausgabeeinrichtung 2.2 gelangt. Hierbei gleitet der Stapel St.3 in Ansteigerichtung A über den Boden der beiden Ausgabeeinrichtungen 2.2 und 2.3 hinweg. Die Kraft, mit der die Drehung ausgeführt wird, reicht aus, um den Stapel St.3 über den Bereich mit der geschuppten Oberfläche hinweg zu schieben. Die Kante 9.3 zwischen den beiden Ausgabeeinrichtungen 2.3 und 2.2 behindert die Drehung nicht, weil der Stapel St.3 in die Richtung gedreht wird, in der die Kante 9.3 abfällt. Der Stapel St.3 wird durch die Drehung so auf das Förderband 1 verbracht, dass - gesehen in die Transportrichtung T - die zuerst ausgeschleuste Postsendung hinten und die zuletzt ausgeschleuste Postsendung vorne auf dem Förderband liegt. Das Förderband 1 transportiert den Stapel St.3 zur Zuführeinrichtung.

In einer zweiten Ausführungsform wird der Stapel St.3 hingegen so umgesetzt, dass die zuerst ausgeschleuste Postsendung nach dem Umsetzen in Transportrichtung T vorne ist und als erstes die Zuführeinrichtung erreicht. Dies bewirkt, dass die Postsendungen in derselben Reihenfolge die Zuführeinrichtung erreichen, in der sie in die Ausgabeeinrichtung ausgeschleust wurden. In dieser zweiten Ausführungsform zeigt die Ansteigerichtung A in die Längsrichtung L, also von der Zuführeinrichtung weg. In dieser Ausführungsform wird wiederum der Boden einer benachbarten Ausgabeeinrichtung für die Drehung mitverwendet, die - gesehen in die Ansteigerichtung A - unmittelbar hinter 2.3 liegt. Diese benachbarte Ausgabeeinrichtung liegt aber - gesehen in die Längsrichtung L - ebenfalls hinter 2.3. Die Drehung wird so wie oben beschrieben durchgeführt.

Die Ausgabeeinrichtungen 2.1, 2.2, ... sind - gesehen in die Längsrichtung L - hintereinander angeordnet. Sie werden bevorzugt in der Reihenfolge entleert, die durch die Längsrichtung L vorgegeben wird, also dergestalt, dass zunächst die in Längsrichtung L gesehen erste Ausgabeeinrichtung 2.1 entleert wird, dann die zweite Ausgabeeinrichtung 2.2 und so fort. Dementsprechend wird zunächst die Ausgabeeinrichtung 2.1 entleert, dann die Ausgabeeinrichtung 2.2, dann die Ausgabeeinrichtung 2.3 und so fort. Die Ausgabeeinrichtung 2.2 ist dann bereits leer, wenn die Ausgabeeinrichtung 2.3 so wie gerade beschrieben geleert wird. Um auch die erste Ausgabeeinrichtung 2.1 so wie gerade beschrieben entleeren zu können, ist vorzugsweise - gesehen in die Längsrichtung L - vor der ersten Ausgabeeinrichtung 2.1 eine ebene Arbeitsfläche 10 angeordnet. Diese Arbeitsfläche 10 ist schmaler als die erste Ausgabeeinrichtung 2.1, nämlich nur so breit, dass der Stapel St.1 aus der ersten Ausgabeeinrichtung 2.1 gedreht werden kann.

Wie oben dargelegt, verschiebt ein wachsender Stapel St.3 eine Stützkomponente in Form eines Paddels, z. B. das Paddel 5.3 der Ausgabeeinrichtung 2.3, in die Stapelrichtung SR auf das Förderband 1 der Fördereinrichtung zu. Beim Umsetzen des Stapels St.3 wäre das Paddel 5.3 im Wege. Daher wird das Paddel vor dem Umsetzen des Stapels in eine Position verbracht, in der sich das Paddel - gesehen in die Stapelrichtung SR - hinter dem Stapel St.3 befindet, also der Stapel St.3 sich zwischen dem Paddel und dem Förderband 1 befindet und das Paddel sich zwischen dem Stapel und der Ausschleusvorrichtung befindet.

Jedes Paddel umfasst eine Stützfläche und ein mit der Stützfläche fest verbundenes Verbindungsglied. Das Verbindungsglied gleitet in einer Führungsschiene hin und her. Eine Rückholkomponente ist bestrebt, das Paddel entgegen der Stapelrichtung SR vom Führungsband 1 weg zu bewegen, so dass das Paddel gegen einen Stapel St.3 gedrückt wird.

Fig. 9 bis Fig. 14 zeigen eine bevorzugte Ausgestaltung, wie ein Paddel 5.1, 5.2, ... zurückgezogen wird. Dies wird am Beispiel des Paddels 5.3 mit der Stützfläche 12.3 und dem Verbindungsglied 13.3 erläutert.

In der bevorzugten Ausgestaltung ist die Stützfläche 12.3 um zwei Drehachsen relativ zum Verbindungsglied 13.3 drehbar: um eine waagrechte Drehachse D1, die parallel zur Stapelrichtung SR verläuft, und um eine senkrechte Drehachse, D2, die senkrecht auf der Drehachse D1 und auf der Stapelrichtung SR steht.

Wie ein Vergleich von Fig. 9 mit Fig. 10 zeigt, wird zunächst die Stützfläche 12.3 des Paddels 5.3 hochgeklappt, indem die Stützfläche 12.3 relativ zum Verbindungsglied 13.3 um die waagrechte Drehachse D1 gedreht wird. Das Paddel 5.3 befindet sich weiterhin zwischen dem Stapel St.3 und dem Förderband 1.

Anschließend wird die Stützfläche 12.3 relativ zum Verbindungsglied 13.3 um eine senkrechte Drehachse D2 gedreht. Diese Situation zeigt Fig. 11. Die Fläche der Stützfläche 13.3 zeigt nunmehr in die Stapelrichtung SR. Weil die Stützfläche 12.3 zuvor um die waagrechte Drehachse D1 gedreht wurde, behindert der Stapel St.3 in der Ausgabeeinrichtung 2.3 nicht die Drehung um die senkrechte Drehachse D2.

Anschließend wird das Paddel 5.3 entgegen der Stapelrichtung SR zurückgeschoben. Hierbei gleitet das Verbindungsglied 13.3 in der Führungsschiene. Die Rückholkomponente bewegt hierbei das Verbindungsglied 13.3. Fig. 12 zeigt das zurückgeschobene Paddel 5.3. Das Paddel 5.3 befindet sich nunmehr zwischen dem Stapel St.3 in der Ausgabeeinrichtung 2.3 und dem Stapel St.4 in der benachbarten Ausgabeeinrichtung 2.4.

Nunmehr wird der Stapel St.3 aus der Ausgabeeinrichtung 2.3 verschoben, und zwar beginnend mit einer Linearbewegung in die Stapelrichtung SR. Das Ergebnis dieses Verschiebens zeigt Fig. 13.

Nunmehr wird die Stützfläche 12.3 wieder in die Ausgangslage relativ zum Verbindungsglied 13.2 verbracht. Hierzu wird die Stützfläche sowohl um die waagrechte Drehachse D1 als auch um die senkrechte Drehachse D2 verschoben. Danach entsteht die in Fig. 14 gezeigte Situation.

### Bezugszeichenliste

| *Bezugszeichen* | *Bedeutung* |
|---|---|
| 1 | Förderband der Fördereinrichtung |
| 2.1, 2.2, ... | Ausgabeeinrichtungen |
| 3.1, 3.2, ... | geschuppte Bereiche der Böden der Ausgabeeinrichtungen 2.1, 2.2, ... |
| 4.1, 4.2, ... | nicht geschuppte Bereiche der Böden der Ausgabeeinrichtungen 2.1, 2.2, ... |
| 5.1, 5.2, ... | Paddel der Ausgabeeinrichtungs-Stützkomponenten |
| 6 | Führungsrolle des Förderbands 1 |
| 7.1, 7.2, ... | Führungsschienen der Ausgabeeinrichtungs-Stützkomponenten |
| 8.1, 8.2 | Schuppen in den geschuppten Bereichen 3.1, 3.2, ... |
| 9.1, 9.2 | Kanten zwischen den Böden zweier benachbarter Ausgabeeinrichtungen |
| 10 | ebene Arbeitsfläche neben der ersten Ausgabeeinrichtung 2.1 |
| 11.1 | steilerer Bereich des Bodens der Ausgabeeinrichtung 2.3 |
| 11.2 | flacherer Bereich des Bodens der Ausgabeeinrichtung 2.3 |
| 12.1, 12.2, ... | Stützflächen der Paddel 5.1, 5.2, ... |
| 13.1, 13.2, ... | Verbindungsglieder der Paddel 5.1, 5.2, ... |
| A | Ansteigerichtung |
| D1 | waagrechte Drehachse, um die die Stützfläche 12.3 relativ zum Verbindungsglied 13.3 drehbar ist |
| D2 | senkrechte Drehachse, um die die Stützfläche 12.3 relativ zum Verbindungsglied 13.3 drehbar ist |
| L | Längsrichtung parallel zur Längsachse |
| Ps-1 | diejenige Postsendung des Stapels St.3, die als erste in die Ausgabeeinrichtung 2.3 ausgeschleust wurde |
| Ps-2 | diejenige Postsendung des Stapels St.3, die als zweite in die Ausgabeeinrichtung 2.3 ausgeschleust wurde |
| SR | Stapelrichtung |
| St.3 | Stapel mit flachen Postsendungen, der in die Ausgabeeinrichtung 2.3 ausgeschleust wurde |
| T | Transportrichtung, in die das Förderband 1 einen Stapel transportiert |

## Patentansprüche

1. Sortieranlage zum Sortieren von flachen Gegenständen, wobei die Sortieranlage
- eine Ausschleusvorrichtung und
- eine Anordnung mit mindestens zwei Ausgabeeinrichtungen (2.1, 2.2, ...)
aufweist,
- jede Ausgabeeinrichtung (2.1, 2.2, ...) jeweils einen Boden aufweist,
- die Ausgabeeinrichtungen (2.1, 2.2, ...) der Anordnung - gesehen entlang einer Längsachse (L) - hintereinander angeordnet sind und
- die Ausschleusvorrichtung dazu ausgestaltet ist, jeden zu sortierenden flachen Gegenstand in jeweils eine der Ausgabeeinrichtungen (2.1, 2.2, ...) dergestalt auszuschleusen,
dass die in dieselbe Ausgabeeinrichtung (2.3) ausgeschleusten Gegenstände einen Stapel (St.3) bilden, der sich in eine Stapelrichtung (SR) erstreckt,
**dadurch gekennzeichnet, dass**
- der Boden jeder Ausgabeeinrichtung (2.1, 2.2, ...) der Anordnung - gesehen in eine Ansteigerichtung (A) - gegen die Horizontale ansteigt,
wobei die Ansteigerichtung (A) senkrecht auf der Stapelrichtung (SR) steht und parallel zur Längsachse (L) verläuft, und
- zwischen den Böden von zwei benachbarten Ausgabeeinrichtungen (2.1, 2.2, ...) der Anordnung eine Kante (9.2, 9.3) auftritt,
wobei diese Kante (9.2, 9.3) - gesehen in die Ansteigerichtung (A) - senkrecht oder schräg nach unten abfällt.

2. Sortieranlage nach Anspruch 1,
**dadurch gekennzeichnet, dass**
der Boden mindestens einer Ausgabeeinrichtung (2.1, 2.2, ...) einen Bereich (3.1, 3.2, ...) aufweist, in dem die Oberfläche schuppenförmig ausgestaltet ist,
wobei die Schuppen dieses Bereichs (3.1, 3.2, ...) so angeordnet sind,
dass die Schuppen ein Verschieben eines in der Ausgabeeinrichtung befindlichen Gegenstands in die Ansteigerichtung (A) erschweren.

3. Sortieranlage nach Anspruch 2,
**dadurch gekennzeichnet, dass**
der Boden dieser Ausgabeeinrichtung (2.1, 2.2, ...) - gesehen in die Stapelrichtung (SR) -
- zunächst den schuppenförmig ausgestalteten Bereich (3.1, 3.2, ...) und
- anschließend einen Bereich (4.1, 4.2, ...) mit glatter Oberfläche aufweist.

4. Sortieranlage nach einem der Ansprüche 1 bis 3,
**dadurch gekennzeichnet, dass**
der Boden mindestens einer Ausgabeeinrichtung (2.3) einen steileren Bereich (11.1) und einen flacheren Bereich (11.2) aufweist, wobei
- der flachere Bereich (11.2) - gesehen in die Ansteigerichtung (A) - hinter dem steileren Bereich (11.1) liegt und
- der steilere Bereich (11.1) stärker gegen die Horizontale geneigt ist als der flachere Bereich (11.2).

5. Sortieranlage nach einem der Ansprüche 1 bis 4,
**dadurch gekennzeichnet, dass**
die Sortieranlage zusätzlich
- eine Fördereinrichtung (1) und
- eine Zuführeinrichtung
aufweist,
die Zuführeinrichtung dazu ausgestaltet ist, Gegenstände der Sortieranlage zuzuführen, und
die Fördereinrichtung (1) dazu ausgestaltet ist, einen Stapel (St.3) flacher Gegenstände zur Zuführeinrichtung zu transportieren.

6. Sortieranlage nach Anspruch 5,
**dadurch gekennzeichnet, dass**
die Fördereinrichtung (1)
- sich in die Längsachse (L) erstreckt und
- an die Böden der Ausgabeeinrichtungen (2.1, 2.2, ...) angrenzt.

7. Sortieranlage nach einem der Ansprüche 1 bis 6,
**dadurch gekennzeichnet, dass**
der Boden der mindestens einen Ausgabeeinrichtung - gesehen in die Ansteigerichtung (A) - um 2 Grad bis 6 Grad gegen die Horizontale ansteigt.

8. Sortieranlage nach einem der Ansprüche 1 bis 7,
**dadurch gekennzeichnet, dass**
die Sortieranlage zusätzlich eine ebene Arbeitsfläche (10) aufweist und
die Arbeitsfläche (10) - gesehen in Längsachse (L) -
- vor der ersten Ausgabeeinrichtung (2.1) oder hinter der letzten Ausgabeeinrichtung angeordnet ist und
- bündig an den Boden der ersten Ausgabeeinrichtung (2.1) bzw. letzten Ausgabeeinrichtung angrenzt.

9. Sortieranlage nach einem der Ansprüche 1 bis 8,
**dadurch gekennzeichnet, dass**
- mindestens eine Ausgabeeinrichtung (2.3) eine Stützkomponente (5.3) umfasst,
- die Stützkomponente (5.3)entlang eines Verfahrwegs hin- und herverschiebbar ist, der sich zwischen dem Boden der Ausgabeeinrichtung (2.3) und dem Boden einer benachbarten Ausgabeeinrichtung (2.4) der Anordnung befindet, und
- die Stützkomponente (5.3) eine Stützfläche (12.3) aufweist, die sich in einer Stützebene erstreckt und
die Stützfläche (12.3) in eine Stütz-Position bringbar ist,
- in der die Stützebene der Stützfläche (12.3) senkrecht auf der Stapelrichtung (SR) steht und
- sich die Stützfläche (12.3) - gesehen in die Stapelrichtung (SR) - hinter einem Stapel (St.3) in der Ausgabeeinrichtung (2.3) befindet.

10. Sortieranlage nach Anspruch 9,
**dadurch gekennzeichnet, dass**
die Stützkomponente (5.3) ein Verbindungsglied (13.3) aufweist,
das Verbindungsglied (13.3) im Verfahrweg hin- und herverschiebbar ist und
die Stützfläche (12.3)
- relativ zum Verbindungsglied (13.3) verschwenkbar ist und
- sich durch ein Verschwenken relativ zum Verbindungsglied (13.3) aus der Stütz-Position in eine VerschiebePosition bringbar ist,
in der sich die Stützfläche (12.3) an einem Stapel (St.3) in derjenigen Ausgabeeinrichtung (2.3), zu der die Stützkomponente (5.3) gehört, vorbeischieben lässt.

11. Sortieranlage nach Anspruch 10,
**dadurch gekennzeichnet, dass**
die Stützfläche (12.3) dergestalt mit dem Verbindungsglied (13.3) mechanisch verbunden ist,
dass die Stützfläche (12.3) sich relativ zum Verbindungsglied (13.3) dergestalt um eine senkrechte Drehachse (D2) drehen lässt,
dass die Stützebene der Stützfläche (12.3) nach der Drehung parallel zur Stapelrichtung (SR) angeordnet ist,
wobei die senkrechte Drehachse (D2) senkrecht auf der Stapelrichtung (SR) steht.

12. Sortieranlage nach Anspruch 10 oder Anspruch 11,
**dadurch gekennzeichnet, dass**
die Stützfläche (12.3) dergestalt mit dem Verbindungsglied (13.3) mechanisch verbunden ist,
dass die Stützfläche (12.3) sich relativ zum Verbindungsglied (13.3) um eine waagrechte Drehachse (D1) drehen lässt,
wobei die waagrechte Drehachse (D1) parallel zur Stapelrichtung (SR) verläuft.

13. Verwendung einer Sortieranlage nach einem der Ansprüche 1 bis 12
zum Sortieren von flachen Postsendungen.

14. Verfahren zum Sortieren von flachen Gegenständen, wobei
- das Verfahren unter Verwendung einer Sortieranlage durchgeführt wird,
- die Sortieranlage eine Fördereinrichtung (1) und eine Anordnung mit mindestens zwei Ausgabeeinrichtungen (2.1, 2.2, ...) der aufweist,
- jede Ausgabeeinrichtung (2.1, 2.2, ...) der Anordnung jeweils einen Boden aufweist und
- die Ausgabeeinrichtungen (2.1, 2.2, ...) - gesehen in eine Längsachse (L) - hintereinander angeordnet sind,
wobei das Verfahren die Schritte umfasst, dass die Sortieranlage jeden zu sortierenden flachen Gegenstand in jeweils eine der Ausgabeeinrichtungen (2.1, 2.2, ...) dergestalt ausschleust,
dass die in dieselbe Ausgabeeinrichtung (2.3) ausgeschleusten Gegenstände einen Stapel (St.3) bilden, bilden, der sich in eine Stapelrichtung (SR) erstreckt,
jeder dergestalt erzeugte Stapel (St.3) flacher Gegenstände aus der jeweiligen Ausgabeeinrichtung (2.3) auf die Fördereinrichtung (1) verbracht wird und
die Fördereinrichtung (1) jeden Stapel (St.3) flacher Gegenstände abtransportiert,
**dadurch gekennzeichnet, dass**
der Boden jeder Ausgabeeinrichtung (2.1, 2.2, ...) der Anordnung - gesehen in eine Ansteigerichtung (A) - gegen die Horizontale ansteigt,
wobei die Ansteigerichtung (A) senkrecht auf der Stapelrichtung (SR) steht und parallel zur Längsachse (L) verläuft,
zwischen den Böden von zwei benachbarten Ausgabeeinrichtungen (2.1, 2.2, ...) der Anordnung eine Kante (9.2, 9.3) auftritt,
die - gesehen in Ansteigerichtung (A) - senkrecht oder schräg nach unten abfällt, und
der Schritt, einen Stapel (St.3) auf die Fördereinrichtung (1) verbringen, die Teilschritte umfasst, dass
- der Stapel (St.3) um eine Drehachse, die senkrecht auf der Stapelrichtung (SR) steht, gedreht wird,
- wobei für die Drehung des Stapels (St.3) der Boden der - gesehen in die Ansteigerichtung (A) - benachbarten Ausgabeeinrichtung (2.2) verwendet wird, und
- der gedrehte Stapel (St.3) durch eine Linearbewegung auf die Fördereinrichtung (1) verschoben wird.

## Claims

1. Sorting installation for sorting flat articles,
wherein the sorting installation has
- a discharging apparatus and
- an arrangement with at least two output means (2.1, 2.2, etc.),
and
- each output means (2.1, 2.2, etc.) has a base,
- the output means (2.1, 2.2, etc.) of the arrangement are arranged one behind the other, as seen along a longitudinal axis (L), and
- the discharging apparatus is configured in order for each flat article which is to be sorted to be discharged into in each case one of the output means (2.1, 2.2, etc.) such
that the articles discharged into the same output means (2.3) form a stack (St.3) which extends in a stacking direction (SR),
**characterized in that**
- the base of each output means (2.1, 2.2, etc.) of the arrangement slopes up in relation to the horizontal - as seen in a direction of upward slope (A),
wherein the direction of upward slope (A) is perpendicular to the stacking direction (SR) and runs parallel to the longitudinal axis (L), and
- there is an edge (9.2, 9.3) present between the bases of two adjacent output means (2.1, 2.2, etc.) of the arrangement,
wherein this edge (9.2, 9.3) slopes vertically or obliquely downward - as seen in the direction of upward slope (A).

2. Sorting installation according to Claim 1,
**characterized in that**
the base of at least one output means (2.1, 2.2, etc.) has a region (3.1, 3.2, etc.) in which the surface is configured in the form of scales,
wherein the scales of this region (3.1, 3.2, etc.) are arranged such
that the scales make it difficult for an article located in the output means to be displaced in the direction of upward slope (A) .

3. Sorting installation according to Claim 2,
**characterized in that**
the base of this output means (2.1, 2.2, etc.) has
- in the first instance the scale-like region (3.1, 3.2, etc.), and
- then a region (4.1, 4.2, etc.) with a smooth surface, as seen in the stacking direction (SR).

4. Sorting installation according to one of Claims 1 to 3, **characterized in that**
the base of at least one output means (2.3) has a relatively steep region (11.1) and a relatively flat region (11.2), wherein
- the relatively flat region (11.2) is located behind the relatively steep region (11.1) - as seen in the direction of upward slope (A), and
- the relatively steep region (11.1) is inclined in relation to the horizontal to a more pronounced extent than the relatively flat region (11.2).

5. Sorting installation according to one of Claims 1 to 4, **characterized in that**
the sorting installation additionally has
- a conveying means (1) and
- a feeding means,
and
the feeding means is configured in order to feed articles to the sorting installation, and
the conveying means (1) is configured in order to transport a stack (St.3) of flat articles to the feeding means.

6. Sorting installation according to Claim 5,
**characterized in that**
the conveying means (1)
- extends along the longitudinal axis (L) and
- is adjacent to the bases of the output means (2.1, 2.2, etc.).

7. Sorting installation according to one of Claims 1 to 6,
**characterized in that**
the base of the at least one output means slopes up in relation to the horizontal by 2 degrees to 6 degrees - as seen in the direction of upward slope (A).

8. Sorting installation according to one of Claims 1 to 7,
**characterized in that**
the sorting installation additionally has a planar work surface (10), and
the work surface (10)
- is arranged in front of the first output means (2.1) or behind the final output means and
- is adjacent to, and flush with, the base of the first output means (2.1) or final output means,
as seen along the longitudinal axis (L).

9. Sorting installation according to one of Claims 1 to 8, **characterized in that**
- at least one output means (2.3) comprises a supporting component (5.3),
- the supporting component (5.3) can be displaced back and forth along a displacement path which is located between the base of the output means (2.3) and the base of an adjacent output means (2.4) of the arrangement, and
- the supporting component (5.3) has a supporting surface (12.3) which extends in a supporting plane, and
the supporting surface (12.3) can be moved into a supporting position,
- in which the supporting plane as the supporting surface (12.3) is perpendicular to the stacking direction (SR) and
- the supporting surface (12.3) is located behind a stack (St.3) in the output means (2.3) - as seen in the stacking direction (SR).

10. Sorting installation according to Claim 9,
**characterized in that**
the supporting component (5.3) has a connecting member (13.3),
the connecting member (13.3) can be displaced back and forth in the displacement path, and
the supporting surface (12.3)
- can be pivoted relative to the connecting member (13.3) and
- can be moved by pivoting relative to the connecting member (13.3) out of the supporting position into a displacement position,
in which the supporting surface (12.3) can be pushed past a stack (St.3) in the output means (2.3) to which the supporting component (5.3) belongs.

11. Sorting installation according to Claim 10,
**characterized in that**
the supporting surface (12.3) is connected mechanically to the connecting member (13.3) such
that the supporting surface (12.3) can be rotated relative to the connecting member (13.3) about a vertical axis of rotation (D2) such
that the supporting plane of the supporting surface (12.3) is arranged parallel to the stacking direction (SR) following rotation,
wherein the vertical axis of rotation (D2) is perpendicular to the stacking direction (SR).

12. Sorting installation according to Claim 10 or Claim 11,
**characterized in that**
the supporting surface (12.3) is connected mechanically to the connecting member (13.3) such
that the supporting surface (12.3) can be rotated relative to the connecting member (13.3) about a horizontal axis of rotation (D1),
wherein the horizontal axis of rotation (D1) runs parallel to the stacking direction (SR).

13. Use of a sorting installation according to one of Claims 1 to 12
for sorting flat items of mail.

14. Method of sorting flat articles, wherein
- the method is implemented using a sorting installation,
- the sorting installation has a conveying means (1) and an arrangement with at least two output means (2.1, 2.2, etc.),
- each output means (2.1, 2.2, etc.) of the arrangement has a base and
- the output means (2.1, 2.2, etc.) are arranged one behind the other - as seen along a longitudinal axis (L),
where the method comprises the steps where
each flat article that is to be sorted is discharged by the sorting installation into in each case one of the output means (2.1, 2.2, etc.) such
that the articles discharged into this output means (2.3) form a stack (St.3) which extends in a stacking direction (SR),
each resulting stack (St.3) of flat articles is moved out of the respective output means (2.3) onto the conveying means (1), and
the conveying means (1) transports each stack (St.3) of flat articles away,
**characterized in that**
the base of each output means (2.1, 2.2, etc.) of the arrangement slopes up in relation to the horizontal - as seen in the direction of upward slope (A),
wherein the direction of upward slope (A) is perpendicular to the stacking direction (SR) and runs parallel to the longitudinal axis (L),
there is an edge (9.2, 9.3) present between the bases of two adjacent output means (2.1, 2.2, etc.) of the arrangement,
the edge sloping vertically or obliquely downward - as seen in the direction of upward slope (A), and
the step of moving a stack (St.3) onto the conveying means (1) comprises the sub-steps where
- the stack (St.3) is rotated about an axis of rotation which is perpendicular to the stacking direction (SR),
- wherein , for the rotation of the stack St.3), use is made of the base of the adjacent output means (2.2) - as seen in the direction of upward slope (A) - and
- the rotated stack (St.3) is displaced onto the conveying means (1) by a linear movement.

## Revendications

1. Installation de tri pour trier des objets plats, l'installation de tri ayant
- un dispositif d'éjection et
- un agencement ayant au moins deux dispositifs (2.1, 2.2, ... ) de sortie,
- chaque dispositif (2.1, 2.2, ... ) de sortie a respectivement un fond,
- les dispositifs ( 2.1, 2.2, ...) de sortie de l'agencement sont disposés les uns derrière les autres - considéré le long d'un axe ( L) longitudinal - et
- le dispositif d'éjection est conformé pour éjecter chaque objet plat à trier dans respectivement l'un des dispositifs (2.1, 2.2, ...) de sortie, de manière à ce que les objets éjectés dans ce même dispositif (2.3) de sortie forment une pile (St.3), qui s'étend dans une direction ( SR) d'empilage,
**caractérisée en ce que**
- le fond de chaque dispositif ( 2.1, 2.2, ...) de sortie de l'agencement monte par rapport à l'horizontale - considéré dans une direction (A) de montée,
la direction (A) de montée étant perpendiculaire à la direction (SR) d'empilage et s'étendant parallèlement à l'axe ( L ) longitudinal, et
- entre les fond de deux dispositifs (2.1, 2.2, ...) de sortie voisins de l'agencement apparaît un bord (9.2, 9.3),
ce bord (9.2, 9.3) étant vertical ou incliné vers le bas - considéré dans la direction (A) de montée.

2. Installation de tri suivant la revendication 1,
**caractérisée en ce que**
le fond d'au moins un dispositif ( 2.1, 2.2, ...) de sortie a une partie (3.1, 3.2, ...), dans laquelle la surface est en forme d'écailles,
les écailles de cette partie (3.1, 3.2, ...) étant disposées
de manière à ce que les écailles rendent plus difficile un déplacement dans la direction (A) de montée d'un objet se trouvant dans le dispositif de sortie.

3. Installation de tri suivant la revendication 2,
**caractérisée en ce que**
le fond de ce dispositif (2.1, 2.2, ... ) de sortie a - considéré dans la direction (SR) d'empilage -
- d'abord la partie (3.1, 3.2, ...) conformée en forme d'écailles et
- ensuite une partie (4.1, 4.2, ...) ayant une surface lisse.

4. Installation de tri suivant l'une des revendications 1 à 3,
**caractérisée en ce que**
le fond d'au moins un dispositif (2.3 ) de sortie a une partie ( 11.1 ) plus en pente et une partie ( 11.2 ) plus plate,
- la partie ( 11.2 ) plus plate se trouvant - considéré dans la direction ( A ) de montée - derrière la partie ( 11.1 ) plus en pente et
- la partie ( 11.1 ) plus en pente étant plus inclinée par rapport à l'horizontale que la partie ( 11.2 ) plus plate.

5. Installation de tri suivant l'une des revendications 1 à 4,
**caractérisée en ce que**
l'installation de tri a, en outre
- un dispositif ( 1 ) convoyeur et
- un dispositif d'amenée,
le dispositif d'amenée étant conformé pour amener des objets à l'installation de tri, et
le dispositif ( 1 ) convoyeur étant conformé pour transporter une pile ( St.3 ) d'objets plats au dispositif d'amenée.

6. Installation de tri suivant la revendication 5,
**caractérisée en ce que**
le dispositif ( 1 ) convoyeur
- s'étend suivant l'axe ( L ) longitudinal et
- est voisin des fonds des dispositifs ( 2.1, 2.2, ... ) de sortie.

7. Installation de tri suivant l'une des revendications 1 à 6,
**caractérisée en ce que**
le fond d'au moins un dispositif de sortie monte - considéré dans la direction ( A ) de montée - de 2 degrés à 6 degrés par rapport à l'horizontale.

8. Installation de tri suivant l'une des revendications 1 à 7,
**caractérisée en ce que**
l'installation de tri a, en outre, une surface ( 10 ) de travail plane et
la surface ( 10 ) de travail est - considéré suivant l'axe ( L ) longitudinal -
- avant le premier dispositif ( 2.1 ) de sortie ou derrière le dernier dispositif de sortie et
- voisine à affleurement avec le fond du premier dispositif ( 2.1 ) de sortie ou du dernier dispositif de sortie.

9. Installation de tri suivant l'une des revendications 1 à 8, **caractérisée en ce que**
- au moins un dispositif ( 2.3 ) de sortie comprend un composant ( 5.3 ) d'appui,
- le composant ( 5.3 ) d'appui peut aller et venir le long d'un trajet de déplacement, qui se trouve entre le fond du dispositif ( 2.3 ) de sortie et le fond d'un dispositif ( 2.4 ) de sortie voisin de l'agencement et
- le composant ( 5.3 ) d'appui a une surface ( 12.3 ) d'appui, qui s'étend dans un plan d'appui, et
la surface ( 12.3 ) d'appui peut être mise dans une position d'appui,
- dans laquelle le plan d'appui de la surface ( 12.3 ) d'appui est perpendiculaire à la direction ( SR ) d'empilage et
- la surface ( 12.3 ) d'appui se trouve - considéré dans la direction ( SR ) d'empilage - derrière une pile ( St.3 ) dans le dispositif ( 2.3 ) de sortie.

10. Installation de tri suivant la revendication 9,
**caractérisée en ce que**
le composant ( 5.3 ) d'appui a un élément ( 13.3 ) de liaison,
l'élément ( 13.3 ) de liaison va et vient dans le trajet de déplacement et
la surface ( 12.3 ) d'appui
- peut basculer par rapport à l'élément ( 13.3 ) d'appui et
- peut, par un basculement par rapport à l'élément ( 13.3 ) de liaison, être mise d'une position d'appui à une position de déplacement,
dans laquelle la surface ( 12.3 ) d'appui peut passer devant une pile ( St.3 ) dans le dispositif ( 2.3 ) de sortie, auquel appartient le composant ( 5.3 ) d'appui.

11. Installation de tri suivant la revendication 10,
**caractérisée en ce que**
la surface ( 12.3 ) d'appui est reliée mécaniquement à l'élément ( 13.3 ) de liaison, de manière
à ce que la surface ( 12.3 ) d'appui puisse tourner autour d'un axe ( D2 ) de rotation verticale par rapport à l'élément ( 13.3 ) de liaison, de manière
à ce que le plan d'appui de la surface ( 12.3 ) d'appui soit, après la rotation, parallèle à la direction ( SR ) d'empilage,
l'axe ( D2 ) de rotation verticale étant perpendiculaire à la direction ( SR ) d'empilage.

12. Installation de tri suivant la revendication 10 ou la revendication 11,
**caractérisée en ce que**
la surface ( 12.3 ) d'appui est reliée mécaniquement à l'élément ( 13.3 ) de liaison,
de manière à ce que la surface ( 12.3 ) d'appui puisse tourner par rapport à l'élément ( 13.3 ) de liaison autour d'un axe ( D1 ) de rotation horizontal,
l'axe ( D1 ) de rotation horizontal étant parallèle à la direction ( SR ) d'empilage.

13. Utilisation d'une installation de tri suivant l'une des revendications 1 à 12
pour trier des envois postaux plats.

14. Procédé de tri d'objets plats, dans lequel
- on effectue le procédé en utilisant une installation de tri,
- l'installation de tri a un dispositif ( 1 ) convoyeur et un agencement ayant au moins deux dispositifs ( 2.1, 2.2, ... ) de sortie,
- chaque dispositif ( 2.1, 2.2, ... ) de sortie de l'agencement a respectivement un fond et
- les dispositifs ( 2.1, 2.2, ... ) de sortie sont - considéré suivant l'axe ( L ) longitudinal - disposés les uns derrière les autres,
le procédé comprenant les stades, dans lesquels l'installation de tri éjecte chaque objet plat à trier dans respectivement l'un des dispositifs ( 2.1, 2.2, ... ) de sortie,
les objets éjectés dans le même dispositif ( 2.3 ) de sortie forment une pile ( St.3 ), qui s'étend dans une direction ( SR ) d'empilage,
chaque pile ( St.3 ) produite d'objets plats peut être mise du dispositif ( 2.3 ) de sortie sur le dispositif ( 1 ) convoyeur et
le dispositif ( 1 ) convoyeur évacue chaque pile ( St.3 ) d'objets plats,
**caractérisé en ce que**
le fond de chaque dispositif ( 2.1, 2.2, ... ) de sortie de l'agencement monte par rapport à l'horizontale - considéré dans une direction ( A ) de montée,
la direction ( A ) de montée étant perpendiculaire à la direction ( SR ) d'empilage et s'étendant parallèlement à l'axe ( L ) longitudinal,
qui - considéré dans la direction ( A ) de montée - est vertical ou est incliné vers le bas, et
le stade dans lequel on met une pile ( St.3 ) sur le dispositif ( 1 ) convoyeur comprend les sous-stades suivant lesquels
- on fait tourner la pile ( St.3 ) autour d'un axe de rotation, qui est perpendiculaire à la direction ( SR ) d'empilage,
- dans lequel, pour la rotation de la pile ( St.3 ), on utilise le fond du dispositif ( 2.2 ) de sortie voisin - considéré dans la direction ( A ) de montée - et
- on met, sur le dispositif ( 1 ) convoyeur, par un mouvement linéaire, la pile ( St.3 ) qui a tourné.
